# FASCICULE DE BREVET EUROPEEN

(11) **EP 1 100 590 B1**
(45) Date de publication et mention de la délivrance du brevet: **15.09.2010**
(21) Numéro de dépôt: 99932948.5
(22) Date de dépôt: 22.07.1999
(51) Int. Cl.: A62B 9/02

(54) **REGULATEUR A LA DEMANDE POUR SYSTEME RESPIRATOIRE**
BEDARFSABHÄNGIGER REGLER FÜR EIN ATMUNGSSYSTEM
STANDBY REGULATOR FOR BREATHING SYSTEM

(30) Priorité: 24.07.1998 FR 9809493
(43) Date de publication de la demande: 23.05.2001
(73) Titulaire: INTERTECHNIQUE, 78373 Plaisir Cedex (FR)
(72) Inventeur: MARTINEZ, Patrice, F-78610 Le Perray en Yvelines (FR); BARDEL, Michel, F-78310 Maurepas (FR)
(74) Mandataire: Loisel, Bertrand
(86) Numéro de dépôt international: PCT/FR1999/001803
(87) Numéro de publication internationale: WO 2000/004956

(56) Documents cités:
- EP-A- 0 419 183
- US-A- 3 077 881
- US-A- 4 336 590
- US-A- 4 856 507
- US-A- 4 928 682
- US-A- 5 690 102

## Description

Les systèmes de protection respiratoire, destinés aux membres d'équipage d'aéronefs susceptibles de voler à haute altitude, comportent un régulateur d'alimentation d'un masque respiratoire à partir d'une source de gaz respiratoire sous pression (généralement d'oxygène). Le régulateur peut être porté par le masque ou monté sur le siège du membre d'équipage.

Habituellement, de tels régulateurs comportent deux organes de sélection à la disposition de l'utilisateur : - un bouton de commutation normal - 100 % permettant au choix d'alimenter le masque en gaz respiratoire dilué par de l'air ou en gaz pur ; - un bouton "urgence" dont la commande, à partir d'une position de repos, provoque l'alimentation du masque en surpression.

L'utilisateur dispose ainsi que quatre états de fonctionnement possibles :
1. Normal, pour l'utilisation contre l'hypoxie,
2. 100% rarement utilisé, sauf pour améliorer la vision nocturne,
3. Normal, en "urgence", qui est à écarter car la surpression provoquerait une fuite permanente par l'entrée d'air,
4. 100 W en "urgence" pour protéger le porteur contre les fumées et les gaz toxiques grâce à la surpression qui s'oppose à l'entrée d'air et/ou la dépressurisation de l'environnement à haute altitude.

Les inventeurs ont constaté qu'il suffit en fait de disposer des états 1 et 4, ce dernier permettant de remplacer l'état 2 sans inconvénient, notamment du fait que l'état 2 est peu utilisé.

De manière alternative, le document US 4 336 590 décrit un régulateur dont le fonctionnement est contrôlé par un ordinateur. De plus, le document US 4,928,682 décrit un régulateur selon le préambule des revendications indépendantes 1 et 2, dont l'organe de sélection à commande manuelle permet également de sélectionner une troisième position, qui correspond à l'état 2 défini ci-dessus, peu utilisé et que l'invention propose de remplacer par l'état 4 comme précédemment indiqué.

L'invention vise en conséquence à fournir un régulateur à la demande de type simple, permettant néanmoins de répondre à l'ensemble des besoins.

Dans ce but, l'invention propose notamment un régulateur à la demande du type connu par US-A-4928682 et qui se caractérise par la partie caractérisante de la revendication 1.

Dans le même but, l'invention propose également un ensemble d'un régulateur à la demande de type également connu par US-A-4928682 et une boîte de stockage, et qui se caractérise par la partie caractérisante de la revendication 2.

Ces deux dispositions ont pour but d'éviter que le masque soit stocké en état de fonctionnement avec surpression. Dans ce cas en effet, il y aurait une alimentation continue du masque par la source et épuisement rapide de cette dernière.

Ces deux dispositions, selon l'invention, présentent avantageusement, de plus, les mesures techniques préférentielles selon la revendication 3.

De plus, la disposition selon la revendication 1 peut comporter, en outre, les mesures techniques selon les revendications 4 et 5.

Ainsi la sécurité est améliorée, le membre d'équipage disposant d'une alimentation en gaz respiratoire pur et avec surpression dès qu'il met le masque sur son visage. Le même résultat peut être obtenu, lorsque le régulateur à la demande est monté sur le masque, en munissant la boîte de stockage de ce dernier de moyens qui amènent l'organe de sélection en position normale lorsqu'on stocke le masque dans la boîte de stockage et qui l'amènent en position de secours lorsqu'on extrait le masque de cette boîte, selon la seconde disposition de l'invention.

Cette seconde disposition présente de préférence de plus les mesure techniques de la revendication 6.

En outre, dans les deux dispositions selon l'invention, lesdits moyens pour interdire peuvent être agencés pour comporter, de plus, les mesures techniques de la revendication 7.

Les caractéristiques ci-dessus ainsi que d'autres apparaîtront mieux à la lecture de la description qui suit de modes particuliers de réalisation, donnés à titre d'exemples non limitatifs. La description se réfère aux dessins qui l'accompagnent, dans lesquels
- la figure 1 est un schéma d'un régulateur à la demande porté par un masque respiratoire et conforme à un mode particulier de réalisation, l'échelle n'étant pas respectée pour plus de clarté ;
- la figure 2, similaire à une fraction de la figure 1, montre une variante de réalisation ;et
- les figures 3 et 4, encore similaires à une fraction de la figure 1, montrent d'autres variantes.

Le régulateur à la demande dont la constitution générale est montrée en figure 1 comporte un boîtier 10 en plusieurs pièces assemblées, ayant une admission 12 destinée à être reliée à une source de gaz respiratoire sous pression, constituée par exemple par une bouteille d'oxygène sous pression ou un convertisseur d'oxygène liquide. Le boîtier comporte également une tubulure 14 de liaison avec l'intérieur d'un masque respiratoire non représenté qui porte le régulateur.

Le boîtier 10 contient un clapet principal 16 constitué par une membrane coopérant avec un siège fixe. Une chambre de commande 18 limitée par l'arrière de la membrane principale et le boîtier est relié par un étranglement 20 à l'admission. Lorsqu'elle est soumise à la pression d'admission, la membrane 16 est appliquée contre le siège, ferme le passage dans ce siège et sépare l'admission 12 de la tubulure 14.

La pression qui règne dans la chambre 18, est commandée par un clapet pilote 22. Ce clapet pilote comprend une membrane 24 sensible à la pression. La membrane porte un obturateur 26 qui coopère avec un siège fixe pour mettre en communication la chambre de commande 18 avec une chambre 28 délimitée par la membrane 24 ou pour séparer les chambres.

La chambre 28 communique également avec l'admission par un étranglement 29.

La pression qui règne dans la chambre 28 est limitée par une soupape de mise à l'atmosphère 30 qui interdit à la surpression dans la chambre 28 d'excéder une valeur prédéterminée.

Pour permettre le fonctionnement avec dilution, un éjecteur 32 est interposé entre le clapet principal 16 et la tubulure 14. Un passage 34 permet, lorsqu'il est ouvert, l'arrivée d'air de dilution en aval de l'éjecteur.

Le clapet pilote 22 est constitué de façon à former également soupape d'échappement. Pour cela, la membrane 24 comporte un rebord annulaire 36 qui s'appuie sur un siège d'échappement vers l'atmosphère.

La disposition décrite jusqu'ici est connue et elle est utilisée sur de nombreux régulateurs à la demande, de sorte qu'il n'est pas nécessaire de détailler son fonctionnement.

Pour permettre la mise en oeuvre de l'invention, le régulateur de la figure 1 comporte un organe de sélection 38 représenté en traits pleins dans la position "secours" et en tirets dans la position "normal". Cet organe de sélection est guidé sur le boîtier 10 par des moyens non représentés. Avantageusement, des moyens de retenue élastiques, tels qu'une bille repoussée par un ressort, le maintiennent dans la position où il a été amené manuellement.

L'organe de sélection 38 commande un clapet de dilution 40 qui ferme le passage 34 lorsque l'organe 38 est en position "secours" et l'ouvre lorsque l'organe est en postion "normal".

L'organe de sélection 38 commande également un clapet 42 qui ouvre un passage de mise à l'atmosphère de la chambre 28 en position "normal" et ferme ce passage en position "secours".

On verra plus loin que la suppression de toute communication de la chambre 28 avec l'atmosphère provoque l'alimentation du masque sous une surpression fixée par le tarage du clapet 30. En conséquence, sauf si l'alimentation du régulateur en gaz respiratoire sous pression est interdite par d'autres moyens,la chambre 28 doit rester reliée à l'atmosphère aussi longtemps que le masque n'est pas utilisé.

Pour cela, le régulateur montré en figure 1 comporte une soupape 44 de liaison de la chambre 28 avec l'atmosphère, repoussée par un ressort 46 vers une position d'ouverture. La soupape 44 est munie d'un poussoir 48 qui fait saillie hors du boîtier 10 au repos. Ce poussoir est prévu pour être enfoncé et pour fermer la soupape 44 lorsque le masque dont est équipé le régulateur est placé sur le visage. Le poussoir peut être prévu pour s'appliquer contre la face. Il peut également être placé de façon à être enfoncé lorsqu'un harnais qui plaque le masque contre le visage est mis en tension. Le ressort 46 peut être taré soit de façon à ce qu'un simple contact entre le poussoir 48 et le visage suffise à fermer le clapet, soit de façon que la soupape 44 ne se ferme que lorsqu'une force suffisante d'application est exercée.

Le fonctionnement du régulateur, lorsqu'il est dans l'état "normal", est classique et, pour cette raison, il n'est pas nécessaire de le décrire ici.

Lorsqu'en revanche l'organe de sélection 38 est dans la position "secours" et que la soupape 44 est fermée, le fonctionnement est le suivant.

Du fait que la chambre 28 est séparée de l'atmosphère, la pression d'admission tend à s'y établir par l'intermédiaire de l'étranglement 29. Mais la pression dans la chambre 28 est limitée par l'ouverture de la soupape 30 de mise à l'atmosphère, alors que la pression atteinte dans la chambre 28 est suffisante pour provoquer l'ouverture du clapet pilote 22. La pression dans la chambre de commande 18 diminue à une valeur fixée par le tarage de la soupape 30. Le clapet principal 16, soumis à la différence entre la pression d'admission et la pression dans la chambre 18 s'ouvre et alimente la tubulure 14 en gaz respiratoire pur. le clapet principal 16 ne se referme que lorsque le clapet pilote 22 se ferme lui-même sous l'effet de la pression accrue à l'intérieur du masque.

Lors de l'expiration, le rebord annulaire 36 se soulève de son siège et permet l'échappement à l'atmosphère.

Le régulateur ne débite pas à l'atmosphère, même lorsque l'organe de sélection 38 est en position "secours", aussi longtemps que la soupape 44 reste ouverte, donc aussi longtemps que le masque n'est pas en place.

Dans la variante de réalisation montrée en figure 2, la boîte 52 de réception du masque est prévue pour amener et/ou retenir l'organe de sélection 38 en position "normal" aussi longtemps que le masque est stocké et pour provoquer le passage en position "secours" lorsqu'on extrait le masque.

Pour cela, la boîte comporte un verrou élastique 54 et l'organe de sélection 38 présente un téton 56. Lorsque le masque équipé du régulateur est enfoncé dans la boîte, dans le sens de la flèche f, le verrou commence par repousser vers la gauche l'organe 38 jusqu'à l'amener en position "normal", puis s'encliquète au-delà du téton. Lorsque l'on tire le masque, le verrou élastique 54 ramène l'organe 38 en position "secours" avant de s'effacer.

Le mode de réalisation de la figure 3 peut être considéré comme ayant un poussoir fonctionnant à l'opposé de celui de la figure 1. Sur la figure 3, où les organes correspondant à ceux de la figure 1 portent le même numéro de référence, la soupape 44a est repoussée par un ressort 46a vers sa position de fermeture. Le poussoir 48a est prévu pour être enfoncé et pour ouvrir la soupape 44a lorsque le masque muni de son régulateur est placé dans la boîte 52a.

Le mode de réalisation montré en figure 4, est surtout utilisable lorsque le régulateur est monté sur le masque et stockable dans une boîte. Le fonctionnement en surpression, alors que l'organe de sélection 38 est en position "secours" intervient en réponse à la première inspiration provoquant une diminution de la pression dans la tubulure 14 au-dessous de la pression ambiante. L'étranglement de liaison 29 de la figure 1 est omis.

Lorsque l'admission 12 est alimentée et que l'organe de sélection 38 est en position "secours" alors que la pression ambiante est insuffisante pour ouvrir le clapet 30, le clapet principal 16 reste fermé. En effet la chambre 28 est séparée de l'admission par le clapet pilote 26, maintenu fermé par le ressort 50. La pression d'admission règne dans la chambre 18.

La première inspiration du porteur du masque créée une dépression dans la tubulure 14. La pression d'admission tend à s'établir alors dans la chambre 28 et maintient le clapet pilote ouvert en permanence. La pression est toutefois limitée par le clapet pilote ouvert en permanence. La pression est toutefois limitée par le clapet de mise à l'atmosphère 30 à une valeur suffisamment faible pour que le clapet principal reste ouvert et suffisamment élevée pour que le clapet pilote reste également ouvert.

Lorsque le régulateur est en position "secours", une dépressurisation ambiante provoque l'ouverture du clapet 30 et la diminution de la pression dans la chambre 18 à un niveau tel que le clapet principal débite en permanence.

Pour éviter cette situation alors que le masque n'est pas porté, le masque sera généralement stocké dans une boîte
- qui l'amène automatiquement en position "normal" (fig 2), ou
- qui interdit son stockage en position "secours", par exemple, en retenant le masque à l'entrée lorsque l'organe de sélection est en position "secours".

D'une façon plus générale, les moyens pour interdire le fonctionnement avec alimentation du masque en gaz sous pression aussi longtemps que le masque est dans une position de stockage peuvent avoir des constitutions très diverses.

Les moyens peuvent être sensibles à une première inspiration créant une dépression dans le masque après qu'il ait été mis sur le visage. Les moyens peuvent également interdire le stockage d'un masque muni d'un régulateur dans une boîte alors qu'il est en position "secours". Lorsque le régulateur est séparé du masque, une liaison peut être prévue entre le masque et le régulateur pour transmettre au régulateur une information sûre.

Dans tous les cas, l'interdiction de fonctionnement peut être provoquée par coupure de l'alimentation en amont du régulateur, coupure du débit traversant le régulateur ou coupure de la surpression, les différentes solutions pouvant être combinées.

## Revendications

1. Régulateur à la demande comprenant :
- des moyens de mise en communication d'une admission (12) de gaz respiratoire sous pression avec une tubulure(14) destinée à être reliée à l'intérieur d'un masque respiratoire,
- des moyens (34,32) d'apport d'air de dilution au gaz respiratoire,
- un clapet d'expiration (36) s'ouvrant de la tubulure (14) vers l'atmosphère, et
- un organe de sélection à commande manuelle (38) ayant une position normale provoquant le fonctionnement sans surpression et avec dilution et une position de secours provoquant l'alimentation de la tubulure (14) en gaz respiratoire pur et en surpression,
**caractérisé par le fait qu'**il comporte en outre :
- des moyens pour interdire le fonctionnement avec l'alimentation de la tubulure (14) en gaz en surpression aussi longtemps que le masque est stocké, lesdits moyens pour interdire comprenant au moins un clapet (44, 44a) sensible à la mise en place ou à la pression d'application du masque sur le visage ou du régulateur sur une boîte de stockage (52a) du masque, lorsque le régulateur est monté sur un masque.

2. Ensembe d'un régulateur à la demande et une boîte de stockage (52), le régulateur comprenant:
- des moyens de mise en communication d'une admission (12) de gaz respiratoire sous pression avec une tubulure (14) destinée à être reliée à l'intérieur d'un masque respiratoire,
- des moyens (34, 32) d'apport d'air de dilution au gaz respiratoire,
- un clapet d'expiration (36) s'ouvrant de la tubulure (14) vers l'atmosphère, et
- un organe de sélection à commande manuelle (38) ayant une position normale provoquant le fonctionnement sans surpression et avec dilution et une position de secours provoquant l'alimentation de la tubulure (14) en gaz respiratoire pur et en surpression,
**Caractérisé par le fait qu'**il comporte en outre :
- des moyens pour interdire le fonctionnement avec l'alimentation de la tubulure (14) en gaz de surpression aussi longtemps que le masque est stocké, lesdits moyens pour interdire étant portés par une boîte de stockage (52) d'un masque portant le régulateur et prévus pour amener et/ou retenir ledit organe de sélection (38) en position normale aussi longtemps que le masque est stocké et pour provoquer le passage en position de secours lorsqu'on extrait le masque.

3. Ensemble ou régulateur selon l'une quelconque des revendications 1 et 2, **caractérisé en ce que** les moyens de mise en communication comprennent un clapet principal (16) limitant une,chambre de commande (18) reliée par un étranglement (20) à l'admission (12) et commandant la communication entre l'admission (12) et la tubulure (14) et un clapet pilote (22) sensible à la dépression d'inspiration dans la tubulure (14) et coopérant avec un siège fixe pour mettre en communication la chambre de commande (18) avec une chambre (28) qui communique avec l'admission (12) par un étranglement (29).

4. Ensemble ou régulateur selon la revendication 3, **caractérisé en ce que** ledit clapet (44) est placé entre la chambre (28) et l'atmosphère ambiante, et sollicité en position de fermeture à l'encontre d'un ressort de rappel (46) par l'enfoncement d'un poussoir (48) à la mise en place du masque et du régulateur sur le visage d'un utilisateur.

5. Ensemble ou régulateur selon la revendication 3, **caractérisé en ce que** ledit clapet (44a) est placé entre la chambre (28) et l'atmosphère ambiante, et sollicité en position d'ouverture à l'encontre d'un ressort de rappel (46a) par l'enfoncement d'un poussoir (48a) à la mise en place du masque et du régulateur dans une boîte de stockage (52a).

6. Ensemble selon la revendication 2, **caractérisé en ce que** lesdits moyens pour interdire le fonctionnement comprennent
un verrou élastique (54) de ladite boîte (52) de stockage du masque,
ledit organe de sélection (38) comportant un téton (56) apte à coopérer avec le verrou élastique (54), de ladite boîte (52) de stockage, de manière que, lorsque le masque est enfoncé dans ladite boîte (52), ledit verrou (54) amène ledit organe de sélection (38) dans ladite position normale puis s'encliquète au-delà du téton (56), tandis que, lorsque le masque est retiré de ladite boîte (52), ledit verrou élastique (54) ramène ledit organe de sélection (38) en position de secours avant de s'effacer.

7. Ensemble ou régulateur selon l'une quelconque des revendications 1 et 2, **caractérisé en ce que** lesdits moyens pour interdire sont agencés de plus pour provoquer le fonctionnement en surpression, alors que ledit organe de sélection (38) est en position de secours en réponse à une première inspiration provoquant une diminution de la pression dans la tubulure au dessous de la pression ambiante.

## Claims

1. Standby regulator comprising:
- means for communicating an inlet (12) of respiratory gas under pressure with a tubing (14) designed to be connected within a respiratory mask,
- means (34, 32) for inlet of dilution air to the respiratory gas,
- an expiration valve ( 36) opening from the tubing (14) towards the atmosphere, and
- a manual control selection element (38) having a normal position causing the operation without overpressure and with dilution and an emergency position causing feeding of the tubing (14) with pure respiratory gas and in overpressure,
**characterised in that** it further comprises :
- means to prevent the operation with feeding the tubing (14) in overpressure gas for as long as the mask is stored, said preventing means comprising at least one valve (44, 44a) sensitive to implementation or pressure application of the mask on the face or the regulator on a storage box (52a) of the mask, when the regulator is set on a mask.

2. Standby regulator and storage box (52) assembly, the regulator comprising :
- means for communicating an inlet (12) of respiratory gas under pressure with a tubing (14) designed to be connected within a respiratory mask,
- means (34, 32) for inlet of dilution air to the respiratory gas,
- an expiration valve (36) opening from the tubing (14) towards the atmosphere, and
- a manual control selection element (38) having a normal position causing operation without overpressure and with dilution and an emergency position causing feeding of the tubing (14) with pure respiratory gas and in overpressure,
**characterised in that** it further comprises :
- means to prevent the operation with feeding the tubing (14) in overpressure gas for as long as the mask is stored, said preventing means being carried by a storage box (52) of a mask bearing the regulator and planned to induce and/or retain said selection element (38) in the normal position for as long as the mask is stored and for causing shifting into the emergency position when the mask is removed.

3. Assembly or regulator according to any of Claims 1 and 2, **characterised in that** the means for communicating comprise a main valve (16) defining a control chamber (18) connected by a throttle (20) to the inlet (12) and controlling the communication between the inlet (12) and the tubing (14) and a pilot valve (22) sensitive to depression of inhalation in the tubing (14) and cooperating with a fixed seat to communicate the control chamber (18) with a chamber (28) which communicates with the inlet (12) by a throttle (29).

4. Assembly or regulator according to Claim 3, **characterised in that** said valve (44) is placed between the chamber (28) and ambient atmosphere, and applied in the closed position against a return spring (46) by pressing a pressure rod (48) when setting up the mask and regulator on the face of a user.

5. Assembly or regulator according to Claim 3, **characterised in that** said valve (44a) is placed between the chamber (28) and ambient atmosphere, and applied in the open position against a return spring (46a) by pressing a pressure rod (48a) when setting up the mask and regulator in a storage box (52a).

6. Assembly according to Claim 2, **characterised in that** said means for preventing the operation include an elastic lock (54) of said box (52) for storing the mask, said selection element (38) having a nipple (56) adapted to cooperate with the elastic lock (54) of said storage box (52), so that, when the mask is pressed into said box (52), said lock (54) induces said selection element (38) in said normal position and then snaps-in beyond the nipple (56), whereas, when the mask is removed from said box (52), said elasticlock (54) induces said selection element (38) in the emergency position before collapsing.

7. Assembly or regulator according to any of Claims 1 and 2, **characterised in that** said preventing means are arranged, moreover, to cause operating in overpressure, while said selection element (38) is in the emergency position in response to an initial inhalation, causing a pressure decrease in the tubing below ambient pressure.

## Patentansprüche

1. Einrichtung zur bedarfsgemäßen Regulierung, umfassend:
- Mittel, um einen Einlass (12) für Atemgas unter Druck mit einem Rohr (14) zu verbinden, das dazu bestimmt ist, mit dem Inneren einer Atemmaske verbunden zu sein,
- Mittel (34, 32) zur Zufuhr von Luft zur Verdünnung für das Atemgas,
- ein Ausatmungventil (36), dass sich von dem Rohr (14) zur Atmosphäre hin öffnet, und
- ein manuell gesteuertes/geregeltes Auswahlelement (38), das eine Normalposition aufweist, die den Betrieb ohne Überdruck und mit Verdünnung hervorruft, und eine Notposition, die die Versorgung des Rohrs (14) mit reinem Atemgas und unter Überdruck hervorruft,
**dadurch gekennzeichnet, dass** sie weiterhin umfasst:
- Mittel zum Verhindern des Betriebs mit der Versorgung des Rohrs (14) mit Gas unter Überdruck so lange, wie die Maske aufbewahrt wird, wobei die Mittel zum Verhindern wenigstens ein Ventil (44, 44a) umfassen, das empfindlich ist für das Platzieren oder den Anwendungsdruck der Maske auf dem Gesicht oder der Einrichtung zur Regulierung auf einem Aufbewahrungsbehälter (52a) für die Maske, wenn die Einrichtung zur Regulierung an einer Maske angebracht ist.

2. Gesamtheit aus einer Einrichtung zur bedarfsgemäßen Regulierung und einem Aufbewahrungsbehälter (52), wobei die Einrichtung zur Regulierung umfasst:
- Mittel, um einen Einlass (12) für Atemgas unter Druck mit einem Rohr (14) zu verbinden, das dazu bestimmt ist, mit dem Inneren einer Atemmaske verbunden zu sein,
- Mittel (34, 32) zur Zufuhr von Luft zur Verdünnung für das Atemgas,
- ein Ausatmungsventil (36), das sich von dem Rohr (14) zur Atmosphäre hin öffnet, und
- ein manuell gesteuertes/geregeltes Auswahlelement (38), das eine Normalposition aufweist, die den Betrieb ohne Überdruck und mit Verdünnung hervorruft, und eine Notposition, die die Versorgung des Rohrs (14) mit reinem Atemgas und unter Überdruck hervorruft, **dadurch gekennzeichnet, dass** sie weiterhin umfasst:
- Mittel zum Verhindern des Betriebs mit der Versorgung des Rohrs (14) mit Gas unter Überdruck so lange, wie die Maske aufbewahrt wird, wobei die Mittel zum Verhindern von einem Aufbewahrungsbehälter (52) für eine Maske gehalten werden, die die Einrichtung zum Regulieren hält, und dazu vorgesehen sind, um das Auswahlelement (38) in die Normalposition zu bringen oder/und in der Normalposition zu halten, solange die Maske aufbewahrt wird, und um den Übergang zu der Notposition hervorzurufen, wenn die Maske herausgezogen wird.

3. Gesamtheit oder Einrichtung zur Regulierung nach einem der Ansprüche 1 und 2,
**dadurch gekennzeichnet, dass** die Mittel zur Herstellung einer Verbindung ein Hauptventil (16) umfassen, das eine Steuerkammer (18) begrenzt, die durch eine Verengung (20) mit dem Einlass (12) verbunden ist und die Verbindung zwischen dem Einlass (12) und dem Rohr (14) regelt/steuert, und ein Pilotventil (22) umfassen, das empfindlich ist für den Einatmungs-Unterdruck in dem Rohr (14) und das mit einem festen Sitz zusammenwirkt, um die Steuerkammer (18) mit einer Kammer (28) in Verbindung zu setzen, die mit dem Einlass (12) über eine Verengung (29) in Verbindung steht.

4. Gesamtheit oder Einrichtung zur Regulierung nach Anspruch 3,
**dadurch gekennzeichnet, dass** das Ventil (44) zwischen die Kammer (28) und die Umgebungsatmosphäre positioniert ist und gegen eine Rückstellfeder (46) durch das Eindrücken eines Drückers (48) bei dem Platzieren der Maske und der Einrichtung zur Regulierung auf dem Gesicht eines Verwenders in eine Schließposition gedrängt wird.

5. Gesamtheit oder Einrichtung zur Regulierung nach Anspruch 3,
**dadurch gekennzeichnet, dass** das Ventil (44a) zwischen der Kammer (28) und der Umgebungsatmosphäre positioniert ist und gegen eine Rückstellfeder (46a) durch das Eindrücken eines Drückers (48a) beim Platzieren der Maske und der Einrichtung zur Regulierung in einen Aufbewahrungsbehälter (52a) in eine Öffnungsposition gedrängt wird.

6. Gesamtheit nach Anspruch 2,
**dadurch gekennzeichnet, dass** die Mittel zum Verhindern des Betriebs einen elastischen Riegel (54) des Aufbewahrungsbehälters (52) für die Maske umfassen, wobei das Auswahlelement (38) einen Zapfen (56) umfasst, der dazu geeignet ist, mit dem elastischen Riegel (54) des Aufbewahrungsbehälters (52) derart zusammen zu wirken, dass, wenn die Maske in den Behälter (52) hinein gedrückt wird, der Riegel (54) das Auswahlelement (38) in die Normalposition bringt und dann jenseits des Zapfens (56) einrastet, während, wenn die Maske aus dem Behälter (52) herausgezogen wird, der elastische Riegel (54) das Auswahlelement (38) zurück in die Notposition bringt, bevor er zur Seite tritt.

7. Gesamtheit oder Einrichtung zur Regulierung nach einem der Ansprüche 1 und 2,
**dadurch gekennzeichnet, dass** die Mittel zum Verhindern weiterhin aufgebaut sind, um den Betrieb unter Überdruck hervorzurufen, während sich das Auswahlelement (38) in der Notposition befindet, in Reaktion auf ein erstes Einatmen, das eine Verringerung des Drucks in dem Rohr unterhalb des Umgebungsdrucks hervorruft.
